# FASCICULE DE BREVET EUROPEEN

(11) **EP 0 424 291 B1**
(45) Date de publication et mention de la délivrance du brevet: **16.12.1992**
(21) Numéro de dépôt: 90420449.2
(22) Date de dépôt: 17.10.1990
(51) Int. Cl.: E06B 9/68

(54) **Dispositif d'enroulement de fermeture du genre à mécanisme d'entraînement logé dans le tambour de manoeuvre**
Aufrollverschlussvorrichtung, bei der der Antriebsmechanismus in der Rolle liegt
Rolling apparatus for a store whose driving mechanism in positioned inside the roller

(30) Priorité: 18.10.1989 FR 8913886
(43) Date de publication de la demande: 24.04.1991
(73) Titulaire: Société Anonyme SIMU, F-70103 Gray Cedex (FR)
(72) Inventeur: Bresson, René, F-70100 Gray (FR)
(74) Mandataire: Monnier, Guy

(56) Documents cités:
- DE-A- 2 836 938
- FR-A- 1 487 414
- FR-A- 2 304 764

## Description

La présente invention a trait aux dispositifs d'enroulement de fermeture du genre des stores et similaires, dans lesquels le mécanisme d'entraînement et l'ensemble de ses accessoires sont directement logés à l'intérieur du tambour destiné à la manoeuvre de la toile ou autre tablier souple (FR-A- 2304764).

On sait que la construction des dispositifs de ce genre est compliquée par le fait que le tambour doit être rendu angulairement solidaire de l'arbre de sortie du réducteur de vitesse associé au moteur électrique d'entraînement. Une solidarisation angulaire doit également être opérée entre le tambour et les organes mobiles du mécanisme de fins de courses assurant la commande automatique du moteur précité dans les deux sens de manoeuvre. Ces solidarisations font généralement appel à des poulies ou roues qui sont fixées au tambour à l'aide de vis radiales dont la mise en place est relativement délicate et complique de ce fait les opérations de montage en en renchérissant le coût.

C'est à ces inconvénients qu'entend principalement remédier la présente invention, laquelle consiste essentiellement à faire comporter à la paroi intérieure du tambour de manoeuvre une série de rainures longitudinales régulières qui coopèrent d'une part avec une pièce à périphérie conjuguée calée sur l'arbre de sortie du réducteur, d'autre part avec deux pignons formant écrous baladeurs pour le mécanisme de fins de course.

Le dessin annexé, donné à titre d'exemple, permettra de mieux comprendre l'invention, les caratéristiques qu'elle présente et les avantages qu'elle est susceptible de procurer :

Fig. 1 est une coupe axiale schématique d'un dispositif d'enroulement de fermeture du type store, établi conformément à la présente invention.

Fig. 2 et 3 sont des coupes transversales suivant les plans indiqués en II-II et III-III en fig. 1.

A la façon en soi connue, le dispositif représenté comprend deux équerres d'extrémités 1 et 2 destinées à être fixées, le plus souvent à l'aide de vis, dans les parois latérales de l'embrasure qui entoure la fenêtre ou autre ouverture considérée du local. L'équerre 1 est solidaire d'un bâti axial 3 sur l'extrémité libre duquel est emmanché un boîtier 4 renfermant le moteur électrique d'entraînement 5 et le réducteur de vitesse 6 qui lui est associé.

Le bâti 3 est agencé de manière à supporter le mécanisme de fins de course qui assure la commande automatique du moteur 5. Ce mécanisme comprend deux tiges filetées 7 orientées parallèlement l'une à l'autre suivant l'axe dudit bâti ; à chacune de ces tiges 7 est associé un ressort 8 qui assure sa retenue angulaire tout en autorisant sa rotation à l'aide d'un organe moleté de manoeuvre 9, en vue du réglage précis du mécanisme à l'une et à l'autre des deux fins de course de la toile. A l'opposé de l'organe 9, chaque tige 7 supporte un poussoir coulissant 10 qui est soumis à l'action d'un ressort 11 et qui coopère par un prolongement longitudinal 10a avec un contacteur électrique 10b branché sur le circuit d'alimentation du moteur 5.

A la manière usuelle, le dispositif comprend encore un tambour de manoeuvre 12 destiné à ête rendu solidaire de la toile du store TS en vue d'opérer l'envidement et le dévidement de celle-ci. Conformément à l'invention, ce tambour 12 est prévu cannelé intérieurement, les cannelures 12a s'étendant sur toute la longueur de la paroi dudit tambour.

Celui-ci est supporté à rotation autour du bâti 3 par le moyen de deux bagues 13 (fig. 2) dont la périphérie est prévue crénelée de façon à coopérer, avec les cannelures 12a du tambour, tandis que son ouverture axiale, prévue à paroi lisse, tourne librement sur une portée cylindrique dudit bâti. Au niveau de l'équerre de fixation 2, l'extrémité du tambour 12 est de la même manière supportée par une bague dentée 14 ici prévue plus longue et montée folle sur un axe 2a de ladite équerre.

L'entraînement en rotation du tambour 12 est opéré par le moyen d'une pièce cylindrique 15 qui est clavetée sur l'arbre de sortie 6a du réducteur de vitesse 6 et dont la périphérie est prévue dentée de façon à engrener avec les cannelures 12a dudit tambour.

Pour la commande des poussoirs 10 du mécanisme de fins de course, on a monté sur chaque tige filetée 7 un écrou baladeur formé par un pignon 16 qui, comme montré en fig. 3, engrène directement avec les cannelures 12a du tambour 12. Ces pignons ou écrous 16 se déplacent donc axialement le long des tiges 7 lors de l'entraînement en rotation du tambour 12 et viennent de ce fait actionner alternativement (les filetages des deux tiges étant évidemment prévus opposés) les contacteurs du mécanisme sus-mentionné.

On conçoit les avantages présentés par la structure ci-dessus décrite. Le montage en place du tambour 12 est effectué par coulissement longitudinal préalablement à la fixation de l'équerre latérale 2, les cannelures 12a venant ainsi directement coopérer avec les bagues 13 et 14, les pignons ou écrous baladeurs 16 et la pièce dentée 15. Aucune vis de solidarisation angulaire n'est nécessaire.

Il va de soi que le nombre des bagues 13 et 14 peut varier dans une large mesure, en fonction notamment de la longueur du tambour 12 et de la charge auquel celui-ci est soumis.

## Revendications

1. Dispositif d'enroulement de fermeture, du genre dans lequel le mécanisme d'entraînement (moteur et réducteur de vitesse) et des accessoires (fins de courses) est logé dans le tambour destiné à la manoeuvre du tablier souple, caractérisé en ce que la paroi intérieure du tambour (12) comporte des rainures longitudinales régulières (12a) qui coopèrent non seulement avec une pièce (15) à périphérie dentée calée sur l'arbre de sortie (6a) du réducteur de vitesse (6), mais encore avec deux pignons (16) formant écrous baladeurs pour le mécanisme de fins de course (7-10).

2. Dispositif suivant la revendication 1, caractérisé en ce que le tambour (12) est supporté à rotation libre autour du bâti fixe (3-4) qui renferme le mécanisme d'entraînement (5-6) et ses accessoires (7-10) par des bagues (13, 14) à périphérie crénelée, montées folles sur des portées correspondantes dudit bâti et/ou de l'une (2) des équerres latérales de fixation.

## Patentansprüche

1. Aufrollverschlußvorrichtung, bei der der Antriebsmechanismus (Motor und Untersetzungsgetriebe) und die Zubehörteile (Endpositionen) in der Rolle liegt, um die bewegliche Schürze zu handhaben, dadurch gekennzeichnet, daß die Innenwand der Rolle (12) regelmäßige, längsverlaufende Nuten (12a) beinhaltet, die nicht nur mit einem gezahnten Oberflächenteil (15) zusammenarbeiten, das auf der Ausgangswelle (6a) des Untersetzungsgetriebes (6) befestigt ist, sondern auch durch zwei Ritzeln (16) die die Schaltradmuttern für den Endpositionsmechanismus (7-10) bilden.

2. Vorrichtung nach Anspruch 1, dadurch gekennzeichnet, daß die Rolle (12) zur freien Rotation um die feste Motorhalterung (3-4) beiträgt, der den Antriebsmechanismus (5-6) und dessen Zubehör (7-10) durch die Ringe (13, 14) an der gezackten Oberfläche einschließt, diese Ringe sind beweglich auf den entsprechenden Flächen der Motorhalterung montiert und/oder auf einen (2) der seitlichen Befestigungswinkel.

## Claims

1. Roller-type closure device, or the type in which the drive mechanism (motor and speed reducer) and accessories (stop members) are situated in the drum for the manoeuvre of the flexible apron, characterised in that the internal wall of the drum (12) comprises regular, longitudinal grooves (12a), which co-operate not only with a portion (15) having a toothed periphery jammed on the output shaft (6a) of the speed reducer (6), but also with two pinions (16), which form pivot screws for the stop mechanism (7-10).

2. Device according to claim 1, characterised in that the drum (12) is supported, with free rotation, about the fixed structure (3-4), which surrounds the drive mechanism (5-6) and its accessories (7-10) by means of rings (13, 14) which have a notched periphery and are detachably mounted on corresponding bearings of said structure and/or of one (2) of the lateral securing brackets.
